# EUROPÄISCHE PATENTSCHRIFT

(11) **EP 0 110 017 B1**
(45) Veröffentlichungstag und Bekanntmachung des Hinweises auf die Patenterteilung: **04.12.1985**
(21) Anmeldenummer: 83108230.0
(22) Anmeldetag: 20.08.1983
(51) Int. Cl.: D01G 15/34, D01G 9/20

(54) **Messerrost**
Knife grid
Grille de couteaux

(30) Priorität: 26.10.1982 CH 6225/82
(43) Veröffentlichungstag der Anmeldung: 13.06.1984
(73) Patentinhaber: MASCHINENFABRIK RIETER AG, CH-8406 Winterthur (CH)
(72) Erfinder: Stähli, Urs, CH-8488 Turbenthal (CH)

## Beschreibung

Die vorliegende Erfindung bezieht sich auf einen aus einzelnen Messern bestehenden Messerrost für eine mit einer Garnitur ausgerüsteten, rotierbaren Öffnungswalze, bei welchem Rost an jedem der Rostmesser ein aus flächenhaftem Material gebildetes und sich über die Länge des Messers erstreckendes Leitelement befestigt ist, welches zwei sich in der Längsrichtung des Messers erstreckende, nebeneinander angeordnete Bandteile umfaßt, von denen der erste Bandteil eine ebene Fläche bildet, welche an einer Breitseite des ihm zugeordneten Messers anliegt und der zweite Bandteil eine der Garnitur benachbarte und zu dieser in ungefähr tangentialer Richtung verlaufende Leitfläche bildet, deren Abstand von der Garnitur durch Verschieben des Leitelementes parallel zur erwähnten Seitenfläche einstellbar ist.

Durch die deutsche Patentschrift DE-A-1 685 571 ist ein solcher Messerrost an einer Reinigungsmaschine für Baumwollfasern bekannt, bei welchem die Messer mit Leitblechen versehen sind, welche in ihrer Entfernung zu einem Schläger verstellbar sind. Jedes der Leitbleche weist eine Leitfläche auf und besitzt einen ebenen Teil, welcher auf der dem Schläger zugekehrten Breitseite seines zur tangentialen Richtung des Schlägermantels schräg stehenden Messers aufliegt.

Für ein einwandfreies Ausscheiden der Verunreinigungen aus dem Fasermaterial sind die Abstände der Leitbleche vom Schläger von großer Bedeutung. Es ist somit wichtig, daß diese genau eingestellt werden können. Durch vorliegende Erfindung soll die Genauigkeit der Einstellung verbessert und vor allem das Ausführen einer exakten Einstellung erleichtert werden. Die Erfindung ist dadurch gekennzeichnet, daß jedes der Leitelemente an der dem zweiten Bandteil abgewandten Längsseite des ersten Bandteils einen sich in der Längsrichtung seines Messers erstreckenden und dessen Rücken mindestens teilweise überdeckenden, zum ersten Bandteil abgewinkelten, dritten Bandteil aufweist.

Durch das Vorsehen der abgewinkelten Bandteile werden leicht zugängliche zu messende Stellen erhalten. Dadurch wird die Genauigkeit des Einstellens merklich erhöht. Als Folge der abgewinkelten, dritten Bandteile ergibt sich als zusätzlicher Vorteil eine Verbesserung der Stabilität der Leitelemente und damit auch der Stabilität der die Leitelemente tragenden Messer. Außerdem können die Leitelemente in der Weise geformt werden, daß bei in Anschlag mit den Messerrücken befindlichen, dritten Bandteilen die Leitflächen, d. h. die zweiten Bandteile, in äußerste Nähe der Garnitur zu liegen kommen, eine Berührung dieser Teile und damit eine Beschädigung derselben aber trotzdem unter allen Umständen vermieden ist.

Im folgenden sei die Erfindung anhand eines Ausführungsbeispiels und der Zeichnung näher erläutert. In der letzteren ist
Fig. 1 ein Querschnitt durch eine Reinigungsmaschine und
Fig. 2 ein Querschnitt eines Messers und des ihm zugeordneten Leitelementes.

Gemäß Fig. 1 dient eine durch die beiden Förderwalzen 11 gebildete Zuführungseinrichtung zum Zuführen von Fasermaterial zur Öffnungswalze 12. Auf deren zylindrischer Mantelfläche ist eine Garnitur 13 angebracht, welche aus Zähnen gebildet ist. Die Walze 12 ist im durch den Pfeil 14 angegebenen Drehsinn um ihre Achse 15 rotierbar. Messer 16 werden beidendig von je einem Rahmen getragen, von denen in Fig. 1 der Rahmen 17 sichtbar ist. Die Rahmen sind um die Welle 18 schwenkbar. Die Gesamtheit der Messer 16 bildet einen Messerrost. Jedem Messer 16 ist ein Leitelement 19 zugeordnet. Ein Teil der Garnitur 13 ist von einem Leitblech 20 bedeckt. Eine Klappe 21 erstreckt sich von einem Absaugkanal 22 weg und an der Öffnungswalze 12 vorbei. Außerdem ist eine Abschirmwand 23 vorgesehen. Die Teile 11, 16, 19, 20, 21 und 23 erstrekken sich in Richtung der Achse 15 über die gesamte Länge der Walze 12.

Die Leitelemente 19 der Fig. 1 umfassen, wie in Fig. 2 gezeigt ist, einen ersten Bandteil 24 und einen zweiten Bandteil 25. Diese Bandteile 24 und 25 erstrecken sich in Richtung der Achse 15 über die gesamte Länge der Öffnungswalze 12. Jedes der Messer 16 steht zur (nicht gezeichneten) Tangente an die Garnitur 13 bzw. Mantelfläche der Öffnungswalze 12 schräg. Der erste Bandteil 24 ist von ebener Form und liegt auf der der Öffnungswalze 12 zugekehrten Breitseite 26 des Messers 16 auf. Die Leitelemente 19 sind mittels Schrauben 27 an den Messern 16 befestigt. Bei gelöster Schraube 27 ist das Leitelement 19 in Richtung quer zu seiner Längsrichtung und parallel zur Breitseite 26, welche der Garnitur 13 zugekehrt ist, beliebig verschiebbar. Es kann mittels der Schraube 27 in beliebigen Positionen fixiert und damit der in Fig. 2 gezeigte, zwischen dem zweiten Bandteil 25 und der Garnitur 13 vorhandene Abstand x-beliebig gewählt und eingestellt werden.

Im Betrieb der gezeigten Reinigungsmaschine wird das zu reinigende Fasermaterial mittels der Förderwalzen 11 der Garnitur 13 zugeführt und dabei bei sich in Rotation befindlicher Öffnungswalze 12 von deren Zähnen mitgenommen. Dabei werden die im Fasermaterial vorhandenen Verunreinigungen, wie Körnchen, Staubteilchen und dergl. durch die Fliehkraft nach außen geschleudert und unter Mitwirkung der Messer 16 und Leitelemente 19 von den in dieser Arbeitsphase an den Zähnen der Garnitur 13 hängenden Fasern getrennt. Anschließend löst sich im Bereich der Klappe 21 als Folge des vom Absaugkanal 22 erzeugten Unterdrucks und der Abschirmwand 23 das Fasermaterial von der Garnitur 13 ab und gelangt durch den Kanal 22 zur nächsten Verarbeitungsstufe.

Der zweite Bandteil 25 verläuft mindestens ungefähr tangential zur Garnitur 13 und bildet für das Fasermaterial ein Leitblech. Die Erfahrung hat gezeigt, daß zum optimalen Entfernen der Verunreinigungen aus den Fasern die Lage des zweiten Bandstückes 25, insbesondere dessen Abstand x von der Garnitur 13, von ausschlaggebender Bedeutung ist. Bei den heutigen Maschinen ist das genaue Einstellen eines vorgegebenen Wertes von x sehr beschwerlich, da die Zugänglichkeit zum Zwischenraum zwischen dem Bandteil 25 und der Garnitur 13 behindert und die Sicht auf diesen Zwischenraum schlecht ist. Um diese Nachteile zu beheben, weist das Leitelement 19 erfindungsgemäß auf seiner von der Garnitur 13 abgewandten Seite zusätzlich einen dritten Bandteil 28 auf. Dieser ist zum ersten Bandteil 24 abgewinkelt und überdeckt den Rükken des Messers 16 mindestens teilweise. Im gezeigten Beispiel sind der Bandteil 28 und der Messerrücken parallel zueinander. Ihr gegenseitiger Abstand ist mit y bezeichnet. Die Entfernung y kann viel leichter und genauer gemessen werden als die Distanz des Bandteiles 25 von der Garnitur 13, so daß mühsame und beschwerliche Einstellungen eliminiert sind.

Die Breiten der ersten Bandteile 24 der Leitelemente 19 werden vorteilhafterweise in der Weise bemessen, daß bei mit dem Messerrücken in Anschlag befindlichem, drittem Bandteil 28 ein minimaler Abstand des zweiten Bandteiles 25 von den Spitzen der Garnitur 13 gerade noch vorhanden ist. Auf diese Weise ist ein Anschlagen von Teilen der Garnitur 13 an das Bandstück 25 und sind damit gegenseitige Beschädigungen dieser Teile unter allen Umständen vermieden.

Das Einstellen eines gewünschten Abstandes y kann mit einem Maßstab ausgeführt werden. Ein solcher Abstand kann aber auch durch Einschieben einer Dickenlehre zwischen dem Rükken des Messers 16 und dem Bandteil 28 eingestellt werden. Dabei ist die Veränderung der Distanz x als Funktion der Veränderung der Distanz y vom von den Bandstücken 24 und 25 eingeschlossenen Winkel abhängig.

Während eine parallele Lage des dritten Bandteils 28 zum Messerrücken im allgemeinen eine erwünschte Ausführungsform sein wird, sind für besondere Fälle auch andere Ausgestaltungen und Formgebungen dieser Teile möglich. Bei der gezeigten Ausführungsform erstrecken sich die Messer 16 zwischen den schwenkbaren Rahmen 17 und sind an diesen befestigt und von diesen getragen. Es ist ersichtlich, daß als ein weiterer Vorteil der Erfindung der abgewinkelte Bandteil 28 eine zusätzliche Festigkeit des Leitelementes 19 bedingt, welche sich auch im Sinne einer Verstärkung der Festigkeit des Messers 16 auswirkt.

## Patentansprüche

1. Aus einzelnen Messern bestehender Messerrost für eine mit einer Garnitur ausgerüsteten, rotierbaren Öffnungswalze, bei welchem Rost an jedem der Rostmesser ein aus flächenhaftem Material gebildetes und sich über die Länge des Messers erstreckendes Leitelement befestigt ist, welches zwei, sich in der Längsrichtung des Messers erstreckende, nebeneinander angeordnete Bandteile umfaßt, von denen der erste Bandteil eine ebene Fläche bildet, welche an einer Breitseite des ihm zugeordneten Messers anliegt und der zweite Bandteil eine der Garnitur benachbarte und zu dieser in ungefähr tangentialer Richtung verlaufende Leitfläche bildet, deren Abstand von der Garnitur durch Verschieben des Leitelementes parallel zur erwähnten Seitenfläche einstellbar ist, dadurch gekennzeichnet, daß jedes der Leitelemente (19) an der dem zweiten Bandteil (25) abgewandten Längsseite des ersten Bandteils (24), einen sich in der Längsrichtung seines Messers (16) erstreckenden und dessen Rücken mindestens teilweise überdeckenden, zum ersten Bandteil (24) abgewinkelten, dritten Bandteil (28) aufweist.

2. Messerrost nach Patentanspruch 1, dadurch gekennzeichnet, daß jedes der Leitelemente (19) in der Weise bemessen ist, daß bei einem sich mit dem Messerrücken im Anschlag befindlichen, dritten Bandteil (28) ein minimaler Abstand der zweiten Bandteils (25) von den Spitzen der Garnitur (13) vorhanden ist.

3. Messerrost nach Patentanspruch 1, dadurch gekennzeichnet, daß der dritte Bandteil (28) parallel zum Rücken des Messers (16) angeordnet ist.

## Claims

1. A grid, comprising individual grid bars, for a rotatable opening roller provided with a clothing, each grid bar of said grid having secured thereto a guide element formed of strip material and extending over the length of the bar, which element comprises two strip portions arranged adjacent each other and extending in the longitudinal direction of the bar, the first strip portion forming a flat surface which engages a side face of the associated bar and the second strip portion forming a guide surface adjacent the clothing and extending in approximately tangential direction relative thereto, the spacing of the guide surface from the clothing being adjustable by moving the guide element parallel to the said side face, characterised in that each guide element (19) has a third strip portion (28) on the longitudinal side of the first strip portion (24) remote from the second strip portion (25), the third strip portion extending in the longitudinal direction of its bar (16) so as to extend across at least part of the back thereof and being inclined to the first strip portion (24).

2. A grid as claimed in claim 1 characterised in that each guide element (19) is so dimensioned that a minimum spacing of the second strip portion (25) from the points of the clothing (13) is maintained when the third strip portion (28) engages the back of the bar. n _{I}V

3. A grid as claimed in claim 1 characterised in that the third strip portion (28) is arranged parallel to the back of the bar (16).

## Revendications

1. Grille à couteaux, constituée de couteaux individuels, pour un rouleau d'ouvraison rotatif, équipé d'une garniture, grille dans laquelle un élément de guidage, formé en une matière à adhésion superficielle et s'étendant sur la longueur du couteau, est fixé à chacun des couteaux de grille et comprend deux parties de bande, disposées l'une à côté de l'autre et s'étendant dans le sens de la longueur du couteau, dont la première partie de bande forme une surface plane, laquelle repose sur le côté large du couteau qui lui est adjoint, et la deuxième partie de bande forme une surface de guidage, voisine de la garniture et s'étalant dans une direction à peu près tangentielle à celle-ci, dont la distance la séparant de la garniture est réglable par déplacement de l'élément de guidage parallèle à la surface de guidage citée, caractérisée par le fait que chacun des éléments de guidage (19) possède, du côté longitudinal de la première partie de bande (24), opposée à la deuxième partie de bande (25), une troisième partie de bande (28), qui est pliée vers la première partie de bande (24), qui s'étend dans le sens longitudinal de son couteau (16) et qui recouvre au moins partiellement la partie dorsale du couteau.

2. Grille à couteaux selon revendication 1, caractérisée par le fait que chacun des éléments de guidage (19) est dimensionné de façon à ce que, lorsque la troisième partie de bande (28) se trouve en butée avec le dos du couteau, il existe une distance minimale entre la deuxième partie de bande (25) et les pointes de la garniture (13).

3. Grille à couteaux selon revendication 1, caractérisée par le fait que la troisième partie de bande (28) est disposée parallèle au dos du couteau (16).
